# EUROPÄISCHE PATENTSCHRIFT

(11) **EP 2 942 255 B1**
(45) Veröffentlichungstag und Bekanntmachung des Hinweises auf die Patenterteilung: **28.11.2018**
(21) Anmeldenummer: 14001627.0
(22) Anmeldetag: 08.05.2014
(51) Int. Cl.: B61D 17/22

(54) **Übergangseinrichtung zwischen zwei gelenkig miteinander verbundenen Fahrzeugen oder Fahrzeugteilen**
Transition between two articulated vehicles, or parts of a vehicle
Dispositif de transition entre deux voitures ou parties de véhicules reliés entre eux de façon articulée

(43) Veröffentlichungstag der Anmeldung: 11.11.2015
(73) Patentinhaber: Hübner GmbH & Co. KG, 34123 Kassel (DE)
(72) Erfinder: Goebels, Andre, 34134 Kassel (DE)
(74) Vertreter: Patentanwälte Walther Hinz Bayer PartGmbB

(56) Entgegenhaltungen:
- EP-A1- 0 215 329
- EP-A1- 2 149 461
- EP-A1- 2 159 084
- EP-A1- 2 607 114
- DE-C1- 10 005 994
- DE-U1- 9 413 320

## Beschreibung

Die Erfindung betrifft eine Übergangseinrichtung zwischen zwei gelenkig miteinander verbundenen Fahrzeugen oder Fahrzeugteilen, mit einem einen Übergang überspannenden Balg, wobei der Balg einander gegenüberliegend zwei Seitenwände umfasst, wobei jede Seitenwand eine sich im Wesentlichen über die Länge der Seitenwand erstreckende balgartige Bodenabdeckung aufweist, wobei die Bodenabdeckung beabstandet zur Seitenwand verläuft.

Eine Übergangseinrichtung der eingangs genannten Art ist aus dem Stand der Technik hinreichend bekannt. Die Übergangseinrichtung zwischen zwei gelenkig miteinander verbundenen Fahrzeugen oder Fahrzeugteilen umfasst üblicherweise einen Übergang, der vom Balg umspannt wird, und der beispielsweise als Übergangsbrücke, als Plattform oder auch in Form von Brückenblechen ausgebildet ist. Zwischen der Seitenwand des Balges und der Brücke, der Plattform oder auf den Brückenblechen besteht ein Spalt oder ein Abstand. Zur Überdeckung dieses Spaltes oder Abstandes ist die sogenannte Bodenabdeckung vorgesehen. Die Bodenabdeckung weist wie der Balg auch einzelne Stoffstreifen auf, die durch Profilleisten zu balgartigen Elementen in Form von Wellen oder Falten als Balgelemente zusammengehalten sind. Die Bodenabdeckung ist an ihrem oberen Ende an der Seitenwand des Balges angebracht, und verläuft winklig zur Seitenwand auf die Mittellängsachse des Übergangs zu und bildet insofern einen Abstand zu der Seitenwand des Balges, wodurch der Spalt überdeckt wird. Aus der EP 2607114 A1, der EP 0215329 A1 und der DE 1005994 C1 sind Bodenabdeckungen bekannt, die eine Mehrzahl von hintereinander angeordneten Rahmenleisten aufweisen, die in etwa trapezförmig beabstandet zu der Seitenwand des Übergangsbalges verlaufen. Im Bereich der Oberseite und der Seitenwand der Bodenabdeckung ist die Bodenabdeckung ähnlich eines Übergangsbalges dadurch balgartig ausgebildet, dass die Rahmenleisten in diesem Bereich durch Stoffstreifen miteinander verbunden sind.

Bekannt sind des Weiteren sogenannte Doppelwellenbälge. Bekannt ist aus der EP 2 468 600 A bei solchen Doppelwellenbälgen ebenfalls, dass zwischen dem Außenbalg und dem inneren Balg, insbesondere im Dachbereich längs verlaufend und seitlich beabstandet zueinander zwei balgförmige Stege vorgesehen sind, wobei durch die Stege in Verbindung mit den beiden Bälgen ein Klimakanal zur Führung klimatisierter Luft gebildet wird.

Häufig genug ist es jedoch so, dass im Dachbereich zwischen den beiden Bälgen, z. B. eines Doppelwellenbalges eine Mehrzahl von Versorgungsleitungen geführt werden. Insofern besteht häufig kein Raum für die Bildung eines Klimakanales im Dachbereich. Gleiches gilt auch für den Seitenwandbereich eines doppelten Balges.

Insofern besteht ein lebhaftes Interesse daran, einen Klimakanal an anderer Stelle des Balges zu schaffen, um klimatisierte Luft von einem Fahrzeug oder Fahrzeugteil in das benachbarte Fahrzeug oder Fahrzeugteil zu transportieren. Es wurde bereits zu eingangs darauf hingewiesen, dass ein Balg üblicherweise eine Bodenabdeckung aufweist. Es wurde ebenfalls darauf hingewiesen, dass die Bodenabdeckung beabstandet zur Seitenwand des Balges verläuft, sodass zwischen Bodenabdeckung einerseits und Seitenwand des Balges andererseits ein Raum gebildet wird. Der der Erfindung zugrunde liegende Gedanke besteht nun darin, diesen durch die Bodenabdeckung einerseits und die Seitenwand andererseits gebildeten Raum durch einen balgartigen Bodeneinsatz zu einem Kanal auszubilden, indem nämlich der balgartige Bodeneinsatz einerseits die Seitenwand und andererseits die Bodenabdeckung verbindet. Das heißt, dass ohne nennenswerten Mehraufwand die bereits vorhandene Bodenabdeckung in einen Luftführungskanal überführt werden kann, indem nämlich lediglich die Bodenabdeckung im Bereich ihres unteren Endes mit der Seitenwand durch den balgartigen Bodeneinsatz verbunden wird.

Vorteilhafte Merkmale und Ausgestaltungen zu der Erfindung ergeben sich aus den Unteransprüchen.

So ist insbesondere vorgesehen, dass die Bodenabdeckung im Bereich ihres unteren Endes durch eine Mehrzahl von Rahmenstreben mit der Seitenwand verbunden ist. Diese Rahmenstreben dienen zur Versteifung der Bodenabdeckung insofern, als hierdurch verhindert wird, dass dann, wenn Passagiere Kraft auf die Bodenabdeckung ausüben, sich die Bodenabdeckung verformt.

In diesem Zusammenhang ist des Weiteren vorgesehen, dass die Seitenwand des Balges unter Bildung von Balgelementen Balgrahmen aufweist, und die Bodenabdeckung unter Bildung von ebenfalls Balgelementen Profilleisten, wobei die Rahmenstreben an den Balgrahmen und den Profilleisten befestigt sind.

Als besonders vorteilhaft hat sich herausgestellt, wenn die Rahmenstreben Teil des balgartigen Bodeneinsatzes sind, der zur Bildung des Kanales die Seitenwand mit der Bodenabdeckung verbindet. Das heißt, dass die Rahmenstreben nicht nur der Versteifung der Bodenabdeckung dienen, sondern auch verhindern, dass der balgartige Bodeneinsatz durchhängt.

Der mit der Bodenabdeckung gebildete Kanal soll insbesondere als Luftführungskanal dienen. Insofern ist es zweckmäßig, wenn der Kanal im Wesentlichen hermetisch abgeschlossen ist. In diesem Sinne ist vorgesehen, dass der balgartige Bodeneinsatz mehrere hintereinander angeordnete balgartige Elemente aufweist, wobei die balgartigen Elemente zumindest an ihrem einen Ende, vorzugsweise jedoch an beiden Enden balgartige Ansätze zum formschlüssigen Anliegen an den Balgelementen der Bodenabdeckung und den Balgelementen der Seitenwand aufweisen. Hieraus wird deutlich, dass der balgartige Bodeneinsatz in der Ansicht etwa U-förmig ausgebildet ist, und die Ansätze im eingebauten Zustand nach oben ausgerichtet mit den entsprechenden Balgelementen der Bodenabdeckung und der Seitenwand des Balges verbunden sind. Die Verbindung zwischen den Ansätzen einerseits und den Balgelementen andererseits kann hierbei lösbar z. B. durch Klettbandverschlüsse erfolgen, es besteht allerdings auch die Möglichkeit, die balgartigen Ansätze des balgartigen Bodeneinsatzes mit den Balgelementen der Seitenwand des Balges und der Bodenabdeckung zu verkleben. Der balgartige Bodeneinsatz des Kanals kann hierbei falten- oder wellenförmig entsprechend dem Balg oder der balgartigen Bodenabdeckung ausgebildet sein.

Es wurde bereits darauf hingewiesen, dass die Balgelemente des Balges als auch der Bodenabdeckung aus einem Balgstoff ausgebildet sind. Der Balgstoff umfasst hierbei mindestens einen mit einem Elastomer beschichteten Festigkeitsträger, ebenso wie der balgartige Bodeneinsatz zur Bildung des Kanales. Der Festigkeitsträger kann hierbei mindestens eine Lage eines Gewebes, Gewirkes oder Gestrickes aufweisen.

Anhand der Zeichnungen wird die Erfindung nachstehend beispielhaft näher erläutert.
- Fig. 1: zeigt schematisch einen Balg im Schnitt mit zwei Ausführungsformen von unterschiedlich ausgebildeten Bodenabdeckungen;
- Fig. 2: zeigt eine erste Ausführungsform einer Bodenabdeckung in perspektivischer Darstellung im Schnitt;
- Fig. 3: zeigt eine zweite Ausführungsform einer Bodenabdeckung in perspektivischer Darstellung im Schnitt.

Der insgesamt mit 1 bezeichnete Balg weist zwei Seitenwände 3 auf, wobei die Seitenwände 3 zwei alternative Ausführungsformen einer Bodenabdeckung 10, 20 aufweisen. Die beiden in Fig. 1 dargestellten alternativen Ausführungsformen einer Bodenabdeckung 10, 20 finden sich in vergrößerter Darstellung und perspektivisch in den Figuren 2 und 3 wieder.

Die Balgseitenwand des Balges 1 umfasst mehrere hintereinander angeordnete Balgrahmen 5, die einzelne Stoffstreifen zur Bildung von Balgelementen 6 aufnehmen. Hierbei wird entweder ein Falten- oder ein Wellenbalg gebildet, je nachdem welche Ausprägung des Balges gewünscht ist. Entsprechend der Ausbildung des Balges 1 als Falten- oder Wellenbalg ist auch die Bodenabdeckung 10 falten- oder wellenförmig ausgebildet. Die Bodenabdeckung 10 besitzt Profilleisten 11, die, wie auch die Balgrahmen 5, Streifen von Balgstoff zur Bildung der entsprechenden Balgelemente 12 in Falten- oder Wellenform aufnehmen. Im unteren Bereich der Bodenabdeckung 10 sind Rahmenstreben 14 vorgesehen, wobei die Rahmenstreben 14 der Verbindung der Balgrahmen 5 mit den Profilleisten 11 der Bodenabdeckung 10 dienen, wie sich dies unmittelbar in Anschauung von Fig. 2 ergibt. Die Rahmenstreben dienen aber auch der Versteifung des balgartigen Bodeneinsatzes 15, und bilden mit Stoffstreifen balgartige Bodenelemente 17. Der balgartige Bodeneinsatz 15 ist ebenso wie die Seitenwand 3 des Balges und die Bodenabdeckung 10 falten- oder wellenförmig ausgebildet; sie bilden zusammen den Kanal 30. Der balgartige Bodeneinsatz 15 weist zu beiden Enden jeweils einen balgartigen Ansatz 16 auf, der dem formschlüssigen Anliegen an den Balgelementen 6 und 12 dient. Die Verbindung zwischen den balgartigen Ansätzen 16 und den Balgelementen 6 und 12 der Balgseitenwand und der Bodenabdeckung 10 erfolgt beispielsweise mittels Klettbandverschlüssen oder mittels Verkleben. Wesentlich ist allerdings, dass zur Erzielung der erforderlichen Dichtigkeit die balgartigen Ansätze 16 sich an die Balgelemente 6 der Seitenwand und die Balgelemente 12 der Bodenabdeckung 10 anschmiegen, also gleichsam formschlüssig an diesen anliegen, wie dies bereits beschrieben wurde. Die Balgelemente 12 der Bodenabdeckung schmiegen sich ebenfalls am oberen Ende an die Balgelemente der Seitenwand des Balges an.

Die in Fig. 3 dargestellte zweite Ausführungsform einer Bodenabdeckung 20 unterscheidet sich von der ersten Ausführungsform lediglich in der Form der Bodenabdeckung insofern, als diese Bodenabdeckung 20 im Wesentlichen dreieckförmig verläuft, und insofern auch einen dreieckförmigen Kanal 30 bildet, ansonsten ist sie gleich der ersten Ausführungsform. Die mit 20 bezeichnete Bodenabdeckung weist ebenfalls Profilleisten 21 auf, die mit Stoffstreifen Balgelemente 22 bilden. Die Profilleisten 21 sind mit den Balgrahmen 5 durch Rahmenstreben 24 verbunden, wobei die Rahmenstreben mit Stoffstreifen entsprechende balgartige Bodenelemente 27 bilden. Die Balgelemente 22 sind am oberen Ende an den Balgelementen 6 der Seitenwand 3 des Balges 1 angelenkt.

Der Kanal 30 wird in Verbindung mit der Bodenabdeckung 20 und der Seitenwand 3 des Balges durch den balgartigen Bodeneinsatz 25 gebildet, der zu beiden Enden balgartige Ansätze 26 zeigt, die in formschlüssiger Art, wie dies bereits in Bezug auf die Fig. 2 beschrieben wurde, an den Balgelementen sowohl des Balges als auch den Balgelementen 22 der Bodenabdeckung 20 anliegen.

### Bezugszeichenliste:

- 1: Balg
- 3: Seitenwand des Balges
- 5: Balgrahmen des Balges
- 6: Balgelement
- 10: Bodenabdeckung (erste Ausführungsform)
- 11: Profilleiste der Bodenabdeckung
- 12: Balgelement der Bodenabdeckung
- 14: Rahmenstrebe des balgartigen Bodeneinsatzes
- 15: balgartiger Bodeneinsatz
- 16: balgartiger Ansatz des balgartigen Bodeneinsatzes
- 17: balgartige Bodenelemente des balgartigen Bodeneinsatzes
- 20: Bodenabdeckung (zweite Ausführungsform)
- 21: Profilleiste der Bodenabdeckung
- 22: Balgelement der Bodenabdeckung
- 24: Rahmenstrebe des balgartigen Bodeneinsatzes
- 25: balgartiger Bodeneinsatz
- 26: balgartiger Ansatz des balgartigen Bodeneinsatzes
- 27: balgartige Bodenelemente des balgartigen Bodeneinsatzes
- 30: Kanal

## Patentansprüche

1. Übergangseinrichtung zwischen zwei gelenkig miteinander verbundenen Fahrzeugen oder Fahrzeugteilen, mit einem einen Übergang überspannenden Balg (1), wobei der Balg (1) einander gegenüberliegend zwei Seitenwände (3) aufweist, wobei jede Seitenwand (3) eine sich im Wesentlichen über die Länge der Seitenwand (3) erstreckende balgartige Bodenabdeckung (10, 20) aufweist, wobei die Bodenabdeckung (10, 20) beabstandet zur Seitenwand (3) verläuft,
**dadurch gekennzeichnet,**
**dass** zur Bildung eines geschlossenen Kanals (30) die Bodenabdeckung (10, 20) mit der Seitenwand (3) durch einen balgartigen Bodeneinsatz (15, 25) verbunden ist.

2. Übergangseinrichtung nach Anspruch 1,
**dadurch gekennzeichnet,**
**dass** die Bodenabdeckung (10, 20) zumindest teilweise winklig zur Seitenwand verläuft.

3. Übergangseinrichtung nach Anspruch 1 oder 2,
**dadurch gekennzeichnet,**
**dass** die Bodenabdeckung (10, 20) im Bereich ihres unteren Endes durch eine Mehrzahl von Rahmenstreben (14, 24) mit der Seitenwand (3) verbunden ist.

4. Übergangseinrichtung nach Anspruch 3,
**dadurch gekennzeichnet,**
**dass** die Seitenwand (3) des Balges (1) unter Bildung von Balgelementen (6) Balgrahmen (5), und die Bodenabdeckung (10, 20) unter Bildung von Balgelementen (12, 22) Profilleisten (11, 21) aufweist, wobei die Rahmenstreben (14, 24) an den Balgrahmen (5) und den Profilleisten (11, 21) befestigt sind.

5. Übergangseinrichtung nach Anspruch 3 oder 4,
**dadurch gekennzeichnet,**
**dass** die Rahmenstreben (14, 24) Teil des balgartigen Bodeneinsatzes (15, 25) sind.

6. Übergangseinrichtung nach einem der voranstehenden Ansprüche, **dadurch gekennzeichnet,**
**dass** der balgartige Bodeneinsatz (15, 25) mehrere hintereinander angeordnete balgartige Bodenelemente (17, 27) aufweist, wobei die balgartigen Bodenelemente (17, 27) zumindest an einem Ende, vorzugsweise an beiden Enden balgartige Ansätze (16, 26) aufweisen, mit denen der balgartige Bodeneinsatz (15, 25) an den Balgelementen (12, 22) der Bodenabdeckung (10, 20) und den Balgelementen (6) der Seitenwand (3) anliegend verbunden ist.

7. Übergangseinrichtung nach Anspruch 6,
**dadurch gekennzeichnet,**
**dass** die balgartigen Ansätze (16, 26) mit den Balgelementen (6; 12, 22) der Seitenwand und/oder der Bodenabdeckung lösbar z. B. durch Klettbandverschlüsse verbunden sind.

8. Übergangseinrichtung nach einem der voranstehenden Ansprüche, **dadurch gekennzeichnet,**
**dass** der balgartige Bodeneinsatz (15, 25) des Kanals falten- oder wellenförmig entsprechend dem Balg (3) oder der balgartigen Bodenabdeckung (10, 20) ausgebildet ist.

9. Übergangseinrichtung nach einem der voranstehenden Ansprüche, **dadurch gekennzeichnet,**
**dass** sowohl die Balgelemente (6) des Balges (1) als auch die der Bodenabdeckung (10, 20) ebenso aus einem mit einem Elastomer beschichteten Festigkeitsträger ausgebildet sind, wie der balgartige Bodeneinsatz (15, 25) zur Bildung des Kanals (30).

10. Übergangseinrichtung nach Anspruch 9,
**dadurch gekennzeichnet,**
**dass** der Festigkeitsträger mindestens eine Lage eines Gewebes, Gewirkes oder Gestrickes aufweist.

## Claims

1. A gangway system between two vehicles or vehicles parts articulately connected to one another, with a bellows (1) spanning a gangway, wherein the bellows (1) comprises two lateral walls (3) facing one another, wherein each lateral wall (3) comprises a bellows-type bottom covering (10, 20) substantially extending along the length of the lateral wall (3), wherein the bottom covering (10, 20) runs at a distance from the lateral wall (3),
**characterized in that**
the bottom covering (10, 20) is connected with the lateral wall (3) by a bellows-type bottom insert (15, 25) for forming a closed channel (30).

2. The gangway system according to claim 1,
**characterized in that**
the bottom covering (10, 20) runs at least partially at an angle relative to the lateral wall.

3. The gangway system according to claim 1 or 2,
in the area of its lower end, the bottom covering (10, 20) is connected with the lateral wall (3) by a plurality of frame struts (14, 24).

4. The gangway system according to claim 3,
**characterized in that**
the lateral wall (3) of the bellows (1) comprises bellows frames (5), while forming bellows elements (6), and the bottom covering (10, 20) comprises profiled strips (11, 21), while forming bellows elements (12, 22), wherein the frame struts (14, 24) are attached to the bellows frame (5) and the profiled strips (11, 21).

5. The gangway system according to claim 3 or 4,
**characterized in that**
the frame struts (14, 24) are part of the bellows-type bottom insert (15, 25).

6. The gangway system according to one of the afore-mentioned claims,
**characterized in that**
the bellows-type bottom insert (15, 25) comprises several bellows-type bottom elements (17, 27) arranged in a row, wherein the bellows-type bottom elements (17, 27) have bellows-type shoulders (16, 26) at least at one end, preferably at both ends, with which the bellows-type bottom insert (15, 25) rests against and is connected to the bellows elements (12, 22) of the bottom covering (10, 20) and the bellows elements (6) of the lateral wall (3).

7. The gangway system according to claim 6,
**characterized in that**
the bellows-type shoulders (16, 26) are connected in a detachable manner with the bellows elements (6; 12, 22) of the lateral wall and/or of the bottom covering, e.g. by way of hook-and-loop fasteners.

8. The gangway system according to one of the afore-mentioned claims,
**characterized in that**
the bellows-type bottom insert (15, 25) of the channel is designed in a folding or corrugated manner in accordance with the bellows (3) or the bellows-type bottom covering (10, 20).

9. The gangway system according to one of the afore-mentioned claims,
**characterized in that**
like the bellows-type bottom insert (15, 25) for forming the channel (30), the bellows elements (6) of the bellows (1) as well as those of the bottom covering (10, 20) are formed by a reinforcing material coated with an elastomer.

10. The gangway system according to claim 9,
**characterized in that**
the reinforcing material comprises at least one layer of a woven fabric, a warp-knitted fabric or a weft-knitted fabric.

## Revendications

1. Dispositif de passage entre deux véhicules ou parties de véhicule reliées de manière articulée, avec un soufflet (1) recouvrant un passage, le soufflet (1) comportant deux parois latérales (3) opposées l'une à l'autre, chaque paroi latérale (3) comportant un recouvrement inférieur (10, 20) en forme de soufflet s'étendant essentiellement sur la longueur de la paroi latérale (3), le recouvrement inférieur (10, 20) passant à distance de la paroi latérale (3),
**caractérisé en ce que**
pour former un canal clos (30), le recouvrement inférieur (10, 20) est relié avec la paroi latérale (3) par un insert inférieur (15, 25) en forme de soufflet.

2. Dispositif de passage selon la revendication 1,
**caractérisé en ce que**
le recouvrement inférieur (10, 20) forme au moins partiellement un angle par rapport à la paroi latérale.

3. Dispositif de passage selon la revendication 1 ou 2,
**caractérisé en ce que**
le recouvrement inférieur (10, 20) est relié avec la paroi latérale (3) par une pluralité d'entretoises de cadre (14, 24) dans la région de son extrémité inférieure.

4. Dispositif de passage selon la revendication 3,
**caractérisé en ce que**
la paroi latérale (3) du soufflet (1) comporte des cadres de soufflet (5) formant des éléments de soufflet (6), et le recouvrement inférieur (10, 20) comporte des barres profilées (11, 21) formant des éléments de soufflet (12, 22), les entretoises de cadre (14, 24) étant fixées au cadre de soufflet (5) et aux barres profilées (11, 21).

5. Dispositif de passage selon la revendication 3 ou 4,
**caractérisé en ce que**
les entretoises de cadre (14, 24) font partie de l'insert inférieur (15, 25) en forme de soufflet.

6. Dispositif de passage selon l'une des revendications précédentes, **caractérisé en ce que**
l'insert inférieur (15, 25) en forme de soufflet comporte plusieurs éléments inférieurs (17, 27) en forme de soufflet disposés en enfilade, les éléments inférieurs (17, 27) en forme de soufflet comportant des épaulements (16, 26) en forme de soufflet à au moins une extrémité, de préférence aux deux extrémités, par lesquels l'insert inférieur (15, 25) en forme de soufflet repose sur et est connecté aux éléments de soufflet (12, 22) du recouvrement inférieur (10, 20) et aux éléments de soufflet (6) de la paroi latérale (3).

7. Dispositif de passage selon la revendication 6,
**caractérisé en ce que**
les épaulements (16, 26) en forme de soufflet sont reliés de manière détachable aux éléments de soufflet (6 ; 12, 22) de la paroi latérale et/ou du recouvrement inférieur, par exemple au moyen de fermetures auto-agrippantes.

8. Dispositif de passage selon l'une des revendications précédentes, **caractérisé en ce que**
l'insert inférieur (15, 25) en forme de soufflet du canal est plissé ou ondulé de manière à correspondre au soufflet (3) ou au recouvrement inférieur (10, 20) en forme de soufflet.

9. Dispositif de passage selon l'une des revendications précédentes, **caractérisé en ce que**
les éléments de soufflet (6) du soufflet (1) ainsi que ceux du recouvrement inférieur (10, 20) sont tout autant réalisés à partir d'un renfort revêtu d'un élastomère que l'insert inférieur (15, 25) en forme de soufflet pour former le canal (30).

10. Dispositif de passage selon la revendication 9,
**caractérisé en ce que**
le renfort comporte au moins une couche d'un textile tissé, d'un tricot chaîne ou d'un tricot trame.
